# EUROPÄISCHE PATENTSCHRIFT

(11) **EP 4 189 780 B1**
(45) Veröffentlichungstag und Bekanntmachung des Hinweises auf die Patenterteilung: **03.09.2025**
(21) Anmeldenummer: 21749594.4
(22) Anmeldetag: 26.07.2021
(51) Int. Cl.: H01R 4/48

(54) **LEITERANSCHLUSSKLEMME**
CONDUCTOR CONNECTION TERMINAL
BORNE DE CONNEXION DE CONDUCTEUR

(30) Priorität: 28.07.2020 DE 102020119862
(43) Veröffentlichungstag der Anmeldung: 07.06.2023
(73) Patentinhaber: Wago Verwaltungsgesellschaft mbH, 32423 Minden (DE)
(72) Erfinder: AHLDAG, Jörg, 31737 Rinteln (DE)
(74) Vertreter: Günther, Constantin
(86) Internationale Anmeldenummer: PCT/EP2021/070865
(87) Internationale Veröffentlichungsnummer: WO 2022/023273

(56) Entgegenhaltungen:
- DE-A1- 102008 062 137
- DE-U1- 202011 050 916

## Beschreibung

Die Erfindung betrifft eine Leiteranschlussklemme mit einem Isolierstoffgehäuse, wobei das Isolierstoffgehäuse eine Leitereinführungsöffnung zum Einführen eines elektrischen Leiters in einer Leitereinführungsrichtung hat, mit einer Stromschiene und mit einer Klemmfeder, wobei die Klemmfeder einen Klemmschenkel hat, der mit der Stromschiene eine Klemmstelle für den elektrischen Leiter bildet, und mit einem Betätigungselement, wobei das Betätigungselement verschiebbar in dem Isolierstoffgehäuse gelagert ist und zum Öffnen und/oder Schließen der Klemmstelle eingerichtet ist.

DE 10 2008 039 232 A1 offenbart eine Leiteranschlussklemme mit einer Stromschiene und einer Klemmfeder, wobei die Stromschiene und die Klemmfeder eine Klemmstelle für einen anzuklemmenden elektrischen Leiter bilden. Die Klemmstelle kann dabei durch ein in einem Isolierstoffgehäuse gelagertes Betätigungselement geöffnet werden. Aus der DE 10 2008 062 137 A1 und der DE 20 2011 050 916 U1 sind jeweils Leiteranschlussklemmen mit einem Betätigungsdrücker als manuellem Betätigungselement bekannt.

Ausgehend hiervon ist es Aufgabe der vorliegenden Erfindung eine verbesserte Leiteranschlussklemme zu schaffen.

Die Aufgabe wird mit einer Leiteranschlussklemme mit den Merkmalen des Anspruchs 1 gelöst. Vorteilhafte Ausführungsformen sind in den Unteransprüchen beschrieben.

Bei der gattungsgemäßen Leiteranschlussklemme wird vorgeschlagen, dass das Betätigungselement eine Öffnung zur Aufnahme eines Vorsprunges des Isolierstoffgehäuses hat.

Durch die Aufnahme des Vorsprunges in die Öffnung des Betätigungselementes kann ein verliersicheres Betätigungselement bereitgestellt werden. Verliersicher bedeutet, dass das Betätigungselement nicht ohne äußere Einwirkung aus der Leiteranschlussklemme entfernt werden kann. Die Öffnung ist insbesondere hinreichend groß ausgebildet, dass das Betätigungselement ausreichend verschieblich gelagert ist, um die Klemmstelle zu Öffnen und/oder zu Schließen. Der Vorsprung wird insbesondere durch die Öffnung des Betätigungselementes umschlossen. Dabei ist denkbar, dass der Vorsprung die Öffnung vollständig durchgreift.

Das Betätigungselement kann insbesondere von einer Ausgangstellung in eine Betätigungsstellung verschiebbar in dem Isolierstoffgehäuse gelagert sein. Die Ausgangsstellung ist dabei die Position, in der die Klemmstelle vollständig geschlossen ist. Die Betätigungsstellung ist dabei die Position, in der die Klemmstelle vollständig geöffnet ist.

Ein Vorsprung kann insbesondere ein Materialvorsprung des Isolierstoffgehäuses sein. Die Öffnung kann eine korrespondierende Materialausnehmung sein, wobei die Öffnung derartig groß ausgebildet ist, dass das Betätigungselement von der Ausgangsstellung in die Betätigungsstellung überführt werden kann.

Das Betätigungselement kann einen Druckabschnitt haben, wobei von dem Druckabschnitt zwei gegenüberliegende voneinander beabstandete einen Zwischenraum ausbildende Seitenelemente abragen und an den dem Druckabschnitt gegenüberliegenden Enden der Seitenelemente ein Betätigungsabschnitt zum Öffnen und/oder Schließen der Klemmstelle angeordnet ist, wobei die Seitenelemente eine Öffnung zur Aufnahme des Vorsprunges des Isolierstoffgehäuses bilden.

Der Vorsprung des Isolierstoffgehäuses kann somit insbesondere von dem Druckabschnitt, den zwei gegenüberliegenden Seitenelementen und dem Betätigungsabschnitt umschließbar sein, so dass eine einfach aufgebaute Leiteranschlussklemme bereitgestellt wird, wobei das Betätigungselement verliersicher an dem Isolierstoffgehäuse verschiebbar gelagert ist.

Der Betätigungsabschnitt ist insbesondere der Abschnitt, der mit der Klemmfeder in Wechselwirkung stehen kann, so dass der Betätigungsabschnitt zum Öffnen der Klemmstelle an dem Klemmschenkel anliegt. Beim Betätigungsvorgang wird der Klemmschenkel so durch den Betätigungsabschnitt in eine Offenstellung verlagert.

Der Druckabschnitt ist insbesondere der Abschnitt, der von einem Anwender dazu verwendet wird, das Betätigungselement aktiv zu verschieben. Dies kann zum Beispiel durch den Anwender direkt erfolgen, indem der Anwender eine Kraft auf den Druckabschnitt ausübt, oder indirekt über ein Betätigungswerkzeug.

Die Seitenelemente können scheibenförmig ausgebildet sein. Ferner vorteilhaft ist es, wenn die Seitenelemente im Wesentlichen parallel zueinander ausgerichtet sind. Im Wesentlichen bedeutet insbesondere, dass die Seitenelemente nicht exakt parallel ausgerichtet sein müssen. Eine Abweichung von bis zu fünf Grad, ausgehend von einem 360°-System, von einer exakten Parallelität ist dabei denkbar.

Erfindungsgemäß ist an dem Betätigungselement ein Betätigungsabschnitt angeordnet, der zur manuellen Betätigung des Betätigungselements eingerichtet ist. Der Betätigungsabschnitt kann von dem Druckabschnitt in Leitereinführungsrichtung abragen. Insbesondere kann zwischen dem Betätigungsabschnitt und den Seitenelementen eine äußere Wandung des Isolierstoffgehäuses aufgenommen sein.

Der Betätigungsabschnitt kann zum Beispiel im Wesentlichen rechtwinklig zum Druckabschnitt ausgerichtet sein. Der Betätigungsabschnitt und/oder der Druckabschnitt kann im Wesentlichen rechtwinklig zu den Seitenelementen ausgerichtet sein.

Auf diese Weise ist eine Schiebebetätigung bereitgestellt.

Durch die Ausbildung des Betätigungsabschnittes und Lagerung an der Außenseite des Isolierstoffgehäuses kann der Anwender das Betätigungselement durch Verlagerung des Betätigungsabschnittes an dem Isolierstoffgehäuse verschieben.

An dem Betätigungselement kann ein Zapfen angeordnet sein, wobei der Zapfen in einer Ausnehmung des Isolierstoffgehäuses verschieblich aufgenommen ist. Der Zapfen muss nicht in jedem Betätigungszustand des Betätigungselements in der Ausnehmung aufgenommen sein oder kann je nach Betätigungszustand nur teilweise darin aufgenommen sein. In einer vorteilhaften Ausgestaltung ist vorgesehen, dass der Zapfen zumindest bei vollständig betätigtem Betätigungselement, wenn durch das Betätigungselement die Klemmstelle geöffnet ist, zumindest zu einem wesentlichen Teil in der Ausnehmung aufgenommen ist. Auf diese Weise kann durch den Zapfen und die Ausnehmung eine formschlüssige Kopplung zwischen verschiedenen Teilen des Isolierstoffgehäuses realisiert werden, z.B. zwischen einem Hauptgehäuseteil und einem Deckelteil des Isolierstoffgehäuses. Auf diese Weise halten der Zapfen und die Ausnehmung zumindest bei vollständig gedrücktem Betätigungselement die Gehäuse-Deckel-Verrastung zusammen.

Die Ausbildung des Zapfens ist dabei unabhängig von der vorliegenden Erfindung und kann als eigenständige Erfindung betrachtet werden. Somit ist auch eine Leiteranschlussklemme mit den folgenden Merkmalen denkbar:
Durch die Ausbildung eines Zapfens werden das Betätigungselement während der Betätigung und das Isolierstoffgehäuse zusammengehalten. Weiterhin wird das Betätigungselement linear in die Betätigungsstellung und zurück in die Ausgangsstellung geführt, so dass Betätigungselement ohne zu Verkanten in dem Isolierstoffgehäuse geführt werden kann.

Nicht erfindungsgemäß kann das Isolierstoffgehäuse ein erstes Gehäuseteil und ein zweites Gehäuseteil haben. Ferner vorteilhaft kann der Zapfen bei geöffneter Klemmstelle in der Ausnehmung des Betätigungselementes aufgenommen sein. Das erste Gehäuseteil kann z.B. ein Hauptgehäuseteil sein, das zweite Gehäuseteil ein Deckelteil.

Durch die zweiteilige Ausbildung des Isolierstoffgehäuses, kann die erfindungsgemäße Leiteranschlussklemme auf einfache Weise montiert werden, indem zuerst ein Kontakteinsatz in das erste Gehäuseteil eingesetzt wird und anschließend der zweite Gehäuseabschnitt des Isolierstoffgehäuses abschließt. Durch die Ausbildung des Vorsprunges und die Aufnahme des Vorsprunges in der Öffnung des Betätigungselementes werden die zwei Gehäuseteile entgegen der Federkraft der Klemmfeder zusammengehalten. Weiter verbessert wird dieser Effekt durch die Ausbildung des vorgenannten Zapfens an dem Betätigungselement, wobei der Zapfen in der Ausnehmung des Isolierstoffgehäuses, insbesondere bei geöffneter Klemmstelle, in der Ausnehmung des Vorsprunges verschieblich aufgenommen ist.

Im Bereich der Ausnehmung kann ein Federelement angeordnet sein, wobei bei geöffneter Klemmstelle eine Rückstellkraft von dem Federelement auf das Betätigungselement wirkt.

Insbesondere ist das Federelement innerhalb der Ausnehmung gelagert. Das Federelement ist somit ein von der Klemmfeder separates Federelement, wobei das Federelement die Rückstellung des Betätigungselementes von der Betätigungsstellung, in der die Klemmstelle geöffnet ist, in die Ausgangsstellung, in der die Klemmstelle geschlossen ist, ermöglicht.

Es ist denkbar, dass die Rückstellung des Betätigungselementes nur erfolgt, solange das Betätigungselement nicht in der Betätigungsstellung verrastet ist. Die Leiteranschlussklemme hat somit ein Federelement, das zusätzlich zum Klemmschenkel der Klemmfeder vorhanden ist, wobei das Betätigungselement über das Federelement zurück in die Ausgangsstellung geführt werden kann.

Das Betätigungselement kann sich im Wesentlichen parallel zur Leitereinführungsrichtung erstrecken. Insbesondere erstreckt sich die Längserstreckungsrichtung des Betätigungselementes parallel zur Leitereinführungsrichtung. Die Längserstreckungsrichtung ist dabei die Richtung, in der das Betätigungselement das längste Abmaß aufweist.

Im Wesentlichen parallel bedeutet insbesondere, dass das Betätigungselement nicht exakt parallel zur Leitereinführungsöffnung angeordnet sein muss. Es ist zum Beispiel denkbar, dass bis zu fünf Grad Abweichung von einer exakten Parallelität möglich ist.

Durch die parallele Ausbildung kann das Betätigungselement parallel zur Leitereinführung geführt werden, wodurch die Einführung des elektrischen Leiters nicht von dem Betätigungselement blockiert werden kann. Das Betätigungselement kann dabei zum Beispiel über einem Leitereinführungsbereich geführt werden ohne in den Leitereinführungsbereich hineinzuragen.

Die Klemmfeder kann einen Anlageschenkel zur Anlage an der Stromschiene haben, wobei zwischen dem Anlageschenkel und dem Klemmschenkel ein Federbogen angeordnet ist.

Der Anlageschenkel ist dabei insbesondere zur Anlage an einem Teil der Leiteranschlussklemme ausgebildet. Bevorzugt ist der Anlageschenkel zur Anlage an der Stromschiene ausgebildet. Dadurch kann zum Beispiel eine selbsttragende Klemmfeder bereitgestellt werden.

Nicht erfindungsgemäß kann an dem Anlageschenkel ein erstes Halteelement und ein zweites Halteelement angeordnet sein, wobei das erste Halteelement an einer ersten Haltekante der Leiteranschlussklemme und das zweite Halteelement an einer zweiten Haltekante der Leiteranschlussklemme gelagert ist.

Das Betätigungselement kann in einem Auflagerpunkt an dem Isolierstoffgehäuses derart gelagert sein, dass das Betätigungselement um den Auflagerpunkt in eine Rastposition oder aus der Rastposition kippbar ist.

Die Ausbildung des Auflagerpunktes ist dabei unabhängig von der vorliegenden Erfindung und kann als eigenständige Erfindung betrachtet werden. Somit ist auch eine Leiteranschlussklemme mit den folgenden Merkmalen denkbar:
Eine Kippbewegung erfolgt insbesondere als Rotation um einen kleinen Drehwinkel. Das bedeutet, dass das Betätigungselement um bis zu 45°, insbesondere um bis zu 25°, verkippen kann, um in die Rastposition zu gelangen oder aus der Rastposition geführt zu werden. Im Gegensatz zu der Kippbewegung erfolgt eine Verschwenkbewegung, wie sie grundsätzlich bei Betätigungshebeln Anwendung findet, um einen größeren Drehwinkel. Bei der Verschwenkbewegung ist der Drehwinkel größer als 60°. Eine Verkippung des Betätigungselementes erfolgt also um einen kleineren Winkel als eine Verschwenkung des Betätigungselementes.

Weiterhin resultiert aus der erfindungsgemäßen Kippbewegung kein Öffnen und/oder Schließen der Klemmstelle. Das Betätigungselement wird durch die Kippbewegung um den Auflagerpunkt in eine Rastposition überführt oder aus der Rastposition herausgeführt, damit das Betätigungselement in einer Offenstellung der Klemmstelle gehalten werden kann. Bei einer Schwenkbewegung eines Betätigungshebels hingegen, resultiert aus der Schwenkbewegung ein Öffnen oder Schließen der Klemmstelle. Bei der vorliegenden Erfindung resultiert das Öffnen und/oder Schließen der Klemmstelle hingegen durch ein Verschieben des Betätigungselementes.

Der Auflagerpunkt kann zum Beispiel an einer Kontur des Isolierstoffgehäuses wie zum Beispiel in einem Betätigungskanal, wobei das Betätigungselement in dem Betätigungskanal verschiebbar gelagert ist, angeordnet sein. Das Betätigungselement ist um diesen Auflagerpunkt kippbar, so dass das Betätigungselement in die Rastposition oder aus der Rastposition geführt werden kann.

Die Rastposition ist die Position, in der das Betätigungselement in der Betätigungsstellung, d.h. bei geöffneter Klemmstelle, ohne äußere Krafteinwirkung gehalten wird. Dies kann zum Beispiel durch die Klemmkraft des Klemmschenkels der Klemmfeder erfolgen, wobei das Betätigungselement in der Rastposition durch die Federkraft gehalten wird.

Dabei ist denkbar, dass das Betätigungselement zum Beispiel durch ein Betätigungswerkzeug aus der Rastposition geführt werden kann, indem es um den Auflagerpunkt zurück gekippt wird.

Das Betätigungselement kann als Schiebebetätigung ausgebildet sein, wobei die Schiebebetätigung einen Schiebeabschnitt hat, der zumindest zum Teil mit einer Auflagefläche an dem Isolierstoffgehäuse aufgelagert ist. Durch eine Schiebebetätigung wird eine alternative Betätigungsmöglichkeit zu einer Drückerbetätigung bereitgestellt, wobei das Betätigungselement durch den Schiebeabschnitt von dem Anwender verschoben werden kann. Dabei ist auch denkbar, dass eine kombinierte Schiebe-Drücker-Betätigung vorliegt, so dass der Anwender je nach Anwendungsfall zwischen der Schiebebetätigung oder der Drückerbetätigung wählen kann.

Bei einer Schiebebetätigung kann der Betätigungsabschnitt zum Verschieben des Betätigungselementes außen auf dem Isolierstoffgehäuse aufgelagert sein, so dass er von außen für den Anwender leicht zugänglich ist. Dieser wird während des Betätigungsvorgangs auf dem Isolierstoffgehäuse verschoben und ist auch bei geöffneter Klemmstelle sehr leicht zugänglich. Bei einer Drückerbetätigung hingegen wird das Betätigungselement im Inneren des Isolierstoffgehäuses geführt, wobei das Betätigungselement lediglich über einen kleinere Druckfläche als der Schiebeabschnitt von außen für den Anwender zugänglich sein kann. Weiterhin ist bei geöffneter Klemmstelle das Betätigungselement der Drückerbetätigung innerhalb des Isolierstoffgehäuses gelagert, so dass die Zugänglichkeit für den Anwender erschwert ist und ein zusätzliches Betätigungswerkzeug zum Lösen der des Betätigungselementes benötigt werden kann.

Die Erfindung wird nachfolgend anhand von Ausführungsbeispielen beispielhaft mit den beigefügten Zeichnungen näher erläutert. Es zeigen:
- Figur 1: - Eine Leiteranschlussklemme in einer ersten Ausführungsform bei geschlossener Klemmstelle in einer seitlichen Schnittansicht;
- Figur 2: - Ein Betätigungselement in einer perspektivischen Ansicht;
- Figur 3: - Ein Betätigungselement nach Figur 2 in einer seitlichen Schnittansicht;
- Figur 4: - Eine Leiteranschlussklemme nach Figur 1 bei geöffneter Klemmstelle in einer seitlichen Schnittansicht;
- Figur 5a: - Eine Leiteranschlussklemme nach Figur 4 in einer Schnittansicht in einer von Figur 4 unterschiedlichen Schnittebene mit einem Betätigungselement in einer Zwischenstellung;
- Figur 5b: - die Leiteranschlussklemme gemäß Figur 5a bei geöffneter Klemmstelle;
- Figur 6: - Eine Klemmfeder in einer seitlichen Schnittansicht,
- Figur 7: - Ein Kontakteinsatz in perspektivischer Ansicht;
- Figur 8: - Der Kontakteinsatz gemäß Figur 7 in einer Seitenansicht;
- Figur 9: - Eine Leiteranschlussklemme in Darufsicht;
- Figur 10: - Eine Leiteranschlussklemme in einer zweiten Ausführungsform bei geschlossener Klemmstelle in einer seitlichen Schnittansicht.

Figur 1 zeigt eine Leiteranschlussklemme 1 in einer ersten Ausführungsform in einer seitlichen Schnittansicht. Die Leiteranschlussklemme 1 hat ein Isolierstoffgehäuse 2 mit einer Leitereinführungsöffnung 3, wobei ein elektrischer Leiter in einer Leitereinführungsrichtung L in die Leiteranschlussklemme 1 eingeführt werden kann. In dem Isolierstoffgehäuse 2 sind eine Stromschiene 4 und eine Klemmfeder 5 angeordnet. Die Klemmfeder 5 hat einen Anlageschenkel 5a, der in einen Federbogen 5b übergeht und sich anschließend in einen Klemmschenkel 5c erstreckt. Der Klemmschenkel 5c und die Stromschiene 4 bilden dabei eine Klemmstelle 6 für den anzuklemmenden elektrischen Leiter.

Erkennbar ist, dass die Leiteranschlussklemme 1 ein Betätigungselement 7 hat, wobei das Betätigungselement 7 verschiebbar in dem Isolierstoffgehäuse 2 gelagert ist. Das Betätigungselement 7 hat einen Betätigungsabschnitt 7a, wobei der Betätigungsabschnitt 7a derart mit dem Klemmschenkel 5c in Wechselwirkung steht, dass der Betätigungsabschnitt 7a zum Öffnen der Klemmstelle 6 an dem Klemmschenkel 5c anliegt. Das Betätigungselement 7 ist im Wesentlichen parallel zur Leitereinführungsrichtung L in dem Isolierstoffgehäuse 2 gelagert, wobei das Betätigungselement 7 zur Betätigung in einer Betätigungsrichtung B, parallel zur Leitereinführungsrichtung L, zum Öffnen der Klemmstelle 6 eingerichtet ist. In der Figur 1 ist die Klemmstelle 6 vollständig geschlossen, so dass kein elektrischer Leiter durch die Leitereinführungsöffnung 3 eingeführt werden kann.

Zum Lösen des Betätigungselements 7 aus der geöffneten Stellung kann das Bestätigungselement 7 manuell am Betätigungsabschnitt in Löserichtung R geschoben werden. Hierdurch wird die Klemmstelle wieder geschlossen, d.h. der Klemmschenkel 5c ist nicht mehr durch das Betätigungselement 7 ausgelenkt.

Wie man erkennt, ist das Betätigungselement 7 mit einem Schiebeabschnitt 7e im Innenbereich des Isolierstoffgehäuses 2 auf dem Isolierstoffgehäuse 2 aufgelagert. Bei einer Verschiebebewegung gleitet der Schiebeabschnitt 7e auf diesem Bereich des Isolierstoffgehäuses 2 entlang.

Der Betätigungsabschnitt 7d kann auf der Außenseite des Isolierstoffgehäuses 2 aufgelagert sein und auf diesem Bereich des Isolierstoffgehäuses 2 bei einer Verschiebebewegung entlanggleiten.

Erkennbar ist ferner eine Leiterführungsschräge 20 im oberen Bereich der Leitereinführungsöffnung 3 in der Nähe des Betätigungsabschnitts 7a.

Figur 2 zeigt ein Betätigungselement 7 in einer perspektivischen Ansicht und Figur 3 zeigt das Betätigungselement 7 nach Figur 2 in einer seitlichen Schnittansicht. Das Betätigungselement 7 ist zum Einsatz in eine Leiteranschlussklemme 1 nach der Figur 1 ausgebildet.

Zu erkennen ist, dass das Betätigungselement 7 einen Druckabschnitt 7b hat, wobei der Druckabschnitt 7b der Abschnitt ist, um das Betätigungselement 7 durch Ausübung einer Kraft auf den Druckabschnitt 7b in der Betätigungsrichtung B zu verschieben. Von dem Druckabschnitt 7b ragen zwei einander gegenüberliegende und voneinander beabstandete Seitenelemente 7c ab. Die Seitenelemente 7c sind dabei bevorzugt parallel zueinander ausgerichtet, wobei ein Raum zwischen den Seitenelementen 7c ausgebildet wird. An den dem Druckabschnitt 7b gegenüberliegenden Enden der Seitenelemente 7c ist der Betätigungsabschnitt 7a zum Öffnen der Klemmstelle 6 angeordnet.

Deutlich wird, dass das Betätigungselement 7, insbesondere die Seitenelemente 7c eine Öffnung 8 ausbilden. Diese Öffnung 8 wird dabei von dem Druckabschnitt 7b, den Seitenelementen 7c und dem Betätigungsabschnitt 7a umschlossen.

Weiterhin deutlich wird, dass das Betätigungselement als Schiebe-Drücker-Betätigung ausgebildet ist. Das Betätigungselement 7 hat dabei einen Betätigungsabschnitt 7d, wobei der Betätigungsabschnitt 7d an der Außenseite des Isolierstoffgehäuses 2 aufgelagert ist und zur manuellen Betätigung des Betätigungselementes 7 eingerichtet ist. Alternativ kann das Betätigungselement 7 auch über eine Druckkraft auf einen Druckabschnitt 7b betätigt werden.

Zu erkennen ist, dass auf der dem Betätigungsabschnitt 7d abgewandten Seite des Betätigungselements 7 der Schiebeabschnitt 7e angeordnet ist.

Aus Figur 1 wird deutlich, dass das durch die Öffnung 8 des Betätigungselementes 7 ein Vorsprung 9 des Isolierstoffgehäuses aufgenommen ist. Der Vorsprung 9 ragt durch die Öffnung 8 hindurch und wird von dem Druckabschnitt 7b, den Seitenelementen 7c und dem Betätigungsabschnitt 7a umschlossen, wobei das Betätigungselement 7 somit verliersicher in der Leiteranschlussklemme 1 verschiebbar gelagert ist.

Deutlich wird weiterhin, dass der Betätigungsabschnitt 7a des Betätigungselementes 7 auf einer als längliche Führungsschiene ausgebildeten Rastkontur 10 des Isolierstoffgehäuses 2 verschiebbar gelagert ist. Auf der Rastkontur 10 wird der Betätigungsabschnitt 7a während der Verschiebung des Betätigungselementes 7 in der Betätigungsrichtung B geführt. Durch die parallele Ausgestaltung der Leitereinführungsrichtung L und der Betätigungsrichtung B kann vermieden werden, dass der Betätigungsabschnitt 7a in den Bereich der Klemmstelle 6 und/oder in den Bereich, in den der elektrische Leiter eingeführt wird, gelangt und so ein Einstecken des elektrischen Leiters blockiert oder einen eingesteckten elektrischen Leiter beschädigt.

Aus den Figuren 1 bis 3 ist zu erkennen, dass an dem Betätigungselement 7 ein Zapfen 11 angeordnet ist. Der Zapfen 11 ragt dabei von dem Druckabschnitt 7b in Leitereinführungsrichtung L von dem Betätigungselement 7 ab, wobei der Zapfen 11 in einer Ausnehmung 12 des Isolierstoffgehäuses 2 verschieblich aufnehmbar ist. Die Ausnehmung 12 ist am Vorsprung 9 des Isolierstoffgehäuses angeordnet. Wird das Betätigungselement 7 in der Betätigungsrichtung B verschoben, wird das Betätigungselement 7 durch die räumliche Begrenzung des Zapfens 11 und der Ausnehmung 12 im Wesentlichen linear zum Öffnen der Klemmstelle 6 geführt.

Figur 4 und Figur 5b zeigen jeweils eine Leiteranschlussklemme 1 nach Figur 1 bei geöffneter Klemmstelle 6, wobei die Leiteranschlussklemme 1 der Figuren 4 und 5b jeweils in einer voneinander unterschiedlichen Schnittansicht dargestellt ist. Die Figur 5a zeigt die Leiteranschlussklemme 1 in der gleichen Schnittansicht wie die Figur 5b, wobei in der Figur 5a das Betätigungselement 7 von einer Ausgangsposition in eine Zwischenposition verschoben ist, in der die Klemmstelle noch nicht geöffnet ist. In der Figur 5b ist das Betätigungselement 7 weiter in die Betätigungsposition verschoben, in der die Klemmstelle geöffnet ist.

Deutlich wird, dass der Betätigungsabschnitt 7a während des Betätigungsvorganges, also während der Verschiebung des Betätigungselementes 7 von einer Ausgangsposition in Betätigungsrichtung B über eine Zwischenposition, die in Figur 5a dargestellt ist, in eine in Figur 5b dargestellte Betätigungsposition, in der die Klemmstelle 6 geöffnet ist, auf der Rastkontur 10 aufliegt und den Klemmschenkel 5c derart verlagert, dass die Klemmstelle 6 geöffnet wird. Der Betätigungsabschnitt 7a ist dabei zwischen dem Klemmschenkel 5c der Klemmfeder 5 und der Rastkontur 10 angeordnet. Der Betätigungsabschnitt 7a befindet sich dabei in einer Rastposition zwischen dem Klemmschenkel 5c der Klemmfeder 5 und der Rastkontur 10, wobei der Betätigungsabschnitt 7a von der Federkraft des Klemmschenkels 5c gegen die Rastkontur 10 gedrückt und damit an der Rastkontur 10 gehalten wird.

Zu erkennen ist, dass das Betätigungselement 7 derart gelagert ist, dass das Betätigungselement 7 um einen Auflagerpunkt 13 an dem Isolierstoffgehäuse 2 in die Rastposition kippbar gelagert ist. Sobald das Betätigungselement 7 in die Betätigungsstellung überführt wird, kippt das Betätigungselement 7 um den Auflagerpunkt 13 am Isolierstoffgehäuse 2, wobei das Betätigungselement 7, insbesondere der Betätigungsabschnitt 7a durch die Federkraft des Klemmschenkels 5c an der Rastkontur 10 in der Rastposition gehalten wird. Dabei ist denkbar, dass der Auflagerpunkt 13 als Auflagerbereich ausgebildet ist, wobei das Betätigungselement 7 um diesen Auflagerbereich kippbar ausgebildet ist.

Bei der Verschiebung in die Betätigungsposition fährt der Betätigungsabschnitt 7a in der Rastkontur 10 in eine Vertiefung. Hierdurch ist der Betätigungsabschnitt 7a etwa auf gleicher Höhe wie das Ende des Leitereinführungskanals angeordnet und verschließt hierdurch den Freiraum und verhindert auf diese Weise ein Verhaken eines elektrischen Leiters, insbesondere eines Litzenleiters, beim Einführen in die Klemmstelle 6. Dabei kann der Betätigungsabschnitt 7a derart geformt oder bezüglich seiner Kontur gestaltet sein, dass durch den Betätigungsabschnitt 7a die gleiche Leitereinführschräge wie im Leitereinführkanal vorhanden ist. Hierdurch werden eingeführte elektrische Leiter in die Leiteranschlussrichtung abgelenkt und somit unter dem Betätigungsabschnitt 7a hindurchgeführt.

Weiterhin deutlich wird, dass der Zapfen 11 in der Ausnehmung 12 während des Betätigungsvorgangs geführt wird. Man erkennt insbesondere in der Figur 4, dass der Zapfen 11 weitgehend oder vollständig innerhalb der Ausnehmung 12 angeordnet ist. Dabei werden insbesondere bei einer zweiteiligen Ausbildung des Isolierstoffgehäuses 2 die Teile entgegen der Federkraft der Klemmfeder 5 formschlüssig zusammengehalten. Hierdurch wird eine vorhandene Verrastung dieser Gehäuseteile unterstützt.

Erkennbar ist, dass der Zapfen 11 mit der Ausnehmung 12 eine formschlüssige Verbindung eingeht. Hierdurch hält das Betätigungselement 7 zusätzlich die Gehäuseteile des Isolierstoffgehäuses 2, insbesondere Deckel und Hauptgehäuseteil, zusätzlich zusammen und unterstützt eine zwischen diesen Gehäuseteilen gebildete Verrastung.

Man erkennt, dass in der betätigten Stellung des Betätigungselements 7, wenn der Klemmschenkel 5c durch den Betätigungsabschnitt 7a ausgelenkt ist, sich zwischen dem Betätigungsabschnitt 7a und der Leiterführungsschräge 20 ein Freiraum 21 gebildet hat. Die Leiterführungsschräge 20 dient zum Führen des elektrischen Leiters zur Klemmstelle hin, d.h. zum Zentrieren des eingeführten elektrischen Leiters. Dabei kann der Betätigungsabschnitt 7a an seiner zu dem Freiraum 21 gewandten Seite vergleichbar ausgebildet und abgeschrägt sein wie die Leiterführungsschräge 20. Auf diese Weise wird der eingeführte elektrische Leiter auch nach Passieren der Leiterführungsschräge 20 noch in gleicher Weise durch die entsprechende schräge Fläche an dem Betätigungsabschnitt 7a abgelenkt und zur Klemmstelle geführt. Auf diese Weise wird der elektrische Leiter unter dem Betätigungsabschnitt 7a entlang geführt.

Erkennbar ist in den Figuren 5a und 5b zudem ein Rückstellfederelement 17, das auf das Betätigungselement 7 einwirkt und eine Druckkraft darauf ausübt. Durch das Rückstellfederelement 17 wird das Betätigungselement 7 wieder in die Ausgangsstellung zurückbewegt, wenn die Verrastung des Betätigungsabschnitts 7a mit der Rastkontur 10 manuell überwunden wird.

Figur 6 zeigt einen Kontakteinsatz aus einer Klemmfeder 5 und einer Stromschiene 4 in einer seitlichen Schnittansicht, wobei die Klemmfeder 5 und die Stromschiene 4 eine Klemmstelle 6 für einen anzuklemmenden elektrischen Leiter bilden. Der Kontakteinsatz ist dabei zum Einsatz in eine Leiteranschlussklemme 1 nach den Figuren 1, 4 und 5 ausgebildet.

Die Klemmfeder 5 hat einen Anlageschenkel 5a, der in einen Federbogen 5b übergeht, wobei sich der Federbogen 5b in einen Klemmschenkel 5c zur Bildung der Klemmstelle 6 mit der Stromschiene 4 erstreckt.

Erkennbar ist, dass am freien Ende des Anlageschenkels 5a ein erstes Halteelement 14a und ein zweites Haltelement 14b in eine von dem Klemmschenkel 5c der Klemmfeder 5 wegweisende Richtung aus dem Anlageschenkel 5a herausgestellt sind. Das erste Halteelement 14a ist an einer ersten Haltekante 15a und das zweite Halteelement 14b an einer zweiten Haltekante 15b gelagert. Dabei sind die Haltekanten 15a, 15b an der Stromschiene 4 angeordnet.

Deutlich wird, dass das erste Halteelement 14a die erste Haltekante 15a umgreift. In Richtung des Federbogens 5b ist das von dem ersten Halteelement 15a beabstandete zweite Halteelement 14b angeordnet, wobei das zweite Haltelement 14b die als Rand einer Halteöffnung ausgebildete zweite Haltekante 15b durchgreift. Das erste Haltelement 14a ist am freien Ende des Anlageschenkels 5a angeordnet, wobei das zweite Halteelement 14b von dem ersten Haltelement 14a beabstandet in Richtung des Federbogens 5b angeordnet ist. Ein Stromschienenabschnitt 16 der Stromschiene 4 übergreift dabei den Anlageschenkel 5a bzw. ist auf dem Anlageschenkel 5a aufgelagert. Auf diese Weise kann eine stabile Anbindung der Klemmfeder 5 an die Stromschiene 4 und gleichzeitig eine große Beweglichkeit der Klemmfeder 5 gewährleistet werden.

Die Figuren 7 und 8 zeigen eine weitere vorteilhafte Ausführungsform eines Kontakteinsatzes einer Leiteranschlussklemme 1. Der Kontakteinsatz weist eine Stromschiene 4 und eine Klemmfeder 5 auf. Die Klemmfeder 5 ist in diesem Fall für die Klemmung zweier elektrischer Leiter ausgebildet. Sie weist daher jeweils zwei nebeneinander verlaufende Anordnungen aus Anlageschenkel 5a, Federbogen 5b und Klemmschenkel 5c auf. Die Stromschiene 4 ist entsprechend breit gestaltet, sodass die freien Enden beider Klemmschenkel 5c im Bereich der Klemmstelle 6 an der Stromschiene 4 anliegen, wenn kein elektrischer Leiter dort angeklemmt ist. Durch jeden Klemmschenkel 5c kann somit ein eigener elektrischer Leiter an der Stromschiene 4 im Bereich der Klemmstelle 6 festgeklemmt werden.

Die Anlageschenkel 5a gehen in einen gemeinsamen Materialbereich über, der durch eine Aussparung der Stromschiene 4 hindurchragt und auf der Unterseite der Stromschiene 4, d.h. auf der der Klemmstelle 6 abgewandten Seite der Stromschiene 4, einen Halteabschnitt 5d der Klemmfeder 5 aufweist, durch den die Klemmfeder 5 an der Stromschiene 4 befestigt sind.

Zwischen den beiden Anlageschenkeln 5a kann ein Rückstellfederelement 17 vorhanden sein. Das Rückstellfederelement 17 kann einstückig mit der Klemmfeder 5 ausgeformt sein, z.B. als Stanzbiege-Bauteil. Das Rückstellfederelement 17 dient zur federkraftunterstützten Rückführung des Betätigungselements 7 von einer Betätigungsstellung in die Ausgangsstellung.

Die Figur 9 zeigt eine Leiteranschlussklemme in Draufsicht auf die Betätigungsseite, d.h. diejenige Gehäuseseite des Isolierstoffgehäuses 2, an der die Betätigungsabschnitte 7d der Betätigungselemente 7, die als manueller Betätigungsbereich des jeweiligen Betätigungselements 7 dienen, zugänglich sind. Man erkennt, dass die oberen drei Betätigungselemente 7 sich in ihrer Ausgangsstellung befinden, während das unterste Betätigungselement 7 in die Betätigungsstellung verschoben ist, in der die Klemmstelle geöffnet ist. Vorteilhafterweise kann bei einer solchen Schieberbetätigung der Klemmstelle mit geringem Aufwand eine Zustandsanzeige bezüglich des Öffnungszustands der Klemmstelle realisiert werden, z.B. indem eine entsprechende Beschriftung 18 "auf"/"zu" oder geeignete grafische Symbole auf dem Isolierstoffgehäuse 2 aufgebracht sind. Indem diese Symbole an jeweiligen entgegengesetzten Enden des Verschiebebereichs des Betätigungselements 7 angebracht sind, wird wechselweise, je nach Betätigungszustand des Betätigungselements 7, eines dieser Symbole überdeckt und das andere freigegeben. Auf diese Weise kann der Anwender auf einfache Weise erkennen, in welchem Zustand sich die Klemmstelle eines jeweiligen Leiteranschlussbereichs der Leiteranschlussklemme 1 befindet.

Die Figur 10 zeigt eine Ausgestaltung einer Leiteranschlussklemme 1, bei der ein Rückstellfederelement 19 zur Rückstellung des Betätigungselements 7 in die Ausgangsstellung nicht an der Klemmfeder 5 ausgebildet ist, sondern als separates Element vorhanden ist. Beispielsweise kann das Rückstellfederelement 19 in der Ausnehmung 12 des Isolierstoffgehäuses 2 angeordnet sein und sich bis über den Zapfen 11 des Betätigungselements 7 erstrecken. Das Rückstellfederelement 19 kann z.B. als Spiralfeder ausgebildet sein. Das Rückstellfederelement 19 ist auf der einen Seite am Boden der Ausnehmung 12 abgestützt, auf der anderen Seite im Umfangsbereich des Zapfens 11. Das Rückstellfederelement 19 wirkt dann direkt auf den Druckabschnitt 7b des Betätigungselements 7 ein.

### Bezugszeichenliste

- 1: Leiteranschlussklemme
- 2: Isolierstoffgehäuse
- 3: Leitereinführungsöffnung
- 4: Stromschiene
- 5: Klemmfeder
- 5a: Anlageschenkel
- 5b: Federbogen
- 5c: Klemmschenkel
- 5d: Halteabschnitt
- 6: Klemmstelle
- 7: Betätigungselement
- 7a: Betätigungsabschnitt
- 7b: Druckabschnitt
- 7c: Seitenelemente
- 7d: Betätigungsabschnitt
- 7e: Schiebeabschnitt
- 8: Öffnung
- 9: Vorsprung
- 10: Rastkontur
- 11: Zapfen
- 12: Ausnehmung
- 13: Auflagerpunkt
- 14a: Erstes Halteelement
- 14b: Zweites Halteelement
- 15a: Erste Haltekante
- 15b: Zweite Haltekante
- 16: Stromschienenabschnitt
- 17: Rückstellfederelement
- 18: Beschriftung
- 19: Rückstellfederelement
- 20: Leiterführungsschräge
- 21: Freiraum
- L: Leitereinführungsrichtung
- B: Betätigungsrichtung
- R: Löserichtung

## Patentansprüche

1. Leiteranschlussklemme (1) mit einem Isolierstoffgehäuse (2), wobei das Isolierstoffgehäuse (2) eine Leitereinführungsöffnung (3) zum Einführen eines elektrischen Leiters in einer Leitereinführungsrichtung (L) hat, mit einer Stromschiene (4) und mit einer Klemmfeder (5), wobei die Klemmfeder (5) einen Klemmschenkel (5c) hat, der mit der Stromschiene (4) eine Klemmstelle (6) für den elektrischen Leiter bildet, und mit einem Betätigungselement (7), wobei das Betätigungselement (7) verschiebbar in dem Isolierstoffgehäuse (2) gelagert ist und zum Öffnen und/oder Schließen der Klemmstelle (6) eingerichtet ist, wobei das Betätigungselement (7) eine Öffnung (8) zur Aufnahme eines Vorsprunges (9) des Isolierstoffgehäuses (2) hat, wobei an dem Betätigungselement (7) ein Betätigungsabschnitt (7d) angeordnet ist, der zur manuellen Betätigung des Betätigungselements (7) eingerichtet ist, **dadurch gekennzeichnet, dass** der zur manuellen Betätigung des Betätigungselements (7) eingerichtete Betätigungsabschnitt (7d) verschiebbar auf der Außenseite des Isolierstoffgehäuses (2) aufgelagert ist und auf diesem Bereich des Isolierstoffgehäuses (2) bei einer Verschiebebewegung entlanggleiten kann.

2. Leiteranschlussklemme (1) nach Anspruch 1, **dadurch gekennzeichnet, dass** das Betätigungselement (7) einen Druckabschnitt (7b) hat, wobei von dem Druckabschnitt (7b) zwei gegenüberliegende voneinander beabstandete einen Zwischenraum ausbildende Seitenelemente (7c) abragen und an den dem Druckabschnitt (7b) gegenüberliegenden Enden der Seitenelemente (7c) ein Betätigungsabschnitt (7a) zum Öffnen und/oder Schließen der Klemmstelle (6) angeordnet ist, wobei die Seitenelemente (7c) eine Öffnung (8) zur Aufnahme des Vorsprunges (9) des Isolierstoffgehäuses (2) bilden.

3. Leiteranschlussklemme (1) nach Anspruch 2, **dadurch gekennzeichnet, dass** der Betätigungsabschnitt (7d) von dem Druckabschnitt (7b) in Leitereinführungsrichtung (L) abragt.

4. Leiteranschlussklemme (1) nach Anspruch 3, **dadurch gekennzeichnet, dass** zwischen dem Betätigungsabschnitt (7d) und den Seitenelementen (7c) eine äußere Wandung des Isolierstoffgehäuses (2) aufgenommen ist.

5. Leiteranschlussklemme (1) nach einem der vorhergehenden Ansprüche, **dadurch gekennzeichnet, dass** an dem Betätigungselement (7) ein Zapfen (11) angeordnet ist, wobei der Zapfen (11) in einer Ausnehmung (12) des Isolierstoffgehäuses (2) verschieblich aufgenommen ist.

6. Leiteranschlussklemme (1) nach Anspruch 5, **dadurch gekennzeichnet, dass** der Zapfen (11) am Druckabschnitt (7b) und die Ausnehmung (12) am Vorsprung (9) des Isolierstoffgehäuses (2) angeordnet ist, wobei der Zapfen (11) in Leitereinführungsrichtung (L) von dem Betätigungselement (7) abragt.

7. Leiteranschlussklemme (1) nach einem der Ansprüche 5 bis 6, **dadurch gekennzeichnet, dass** im Bereich der Ausnehmung (12) ein Federelement angeordnet ist, wobei bei geöffneter Klemmstelle (6) eine Rückstellkraft von dem Federelement auf das Betätigungselement (7) wirkt.

8. Leiteranschlussklemme (1) nach einem der vorhergehenden Ansprüche, **dadurch gekennzeichnet, dass** sich das Betätigungselement (7) im Wesentlichen parallel zur Leitereinführungsrichtung (L) erstreckt.

9. Leiteranschlussklemme (1) nach einem der vorhergehenden Ansprüche, **dadurch gekennzeichnet, dass** die Klemmfeder (5) einen Anlageschenkel (5a) hat, wobei zwischen dem Anlageschenkel (5a) und dem Klemmschenkel (5c) ein Federbogen (5b) angeordnet ist.

10. Leiteranschlussklemme (1) nach einem der vorhergehenden Ansprüche, **dadurch gekennzeichnet, dass** das Betätigungselement (7) in einem Auflagerpunkt (13) an dem Isolierstoffgehäuses (2) derart gelagert ist, dass das Betätigungselement (7) um den Auflagerpunkt (13) in eine Rastposition oder aus der Rastposition kippbar ist.

11. Leiteranschlussklemme (1) nach einem der vorhergehenden Ansprüche, **dadurch gekennzeichnet, dass** das Betätigungselement (7) als Schiebebetätigung ausgebildet ist, wobei die Schiebebetätigung einen Schiebeabschnitt (7e) hat, der zumindest zum Teil mit einer Auflagefläche an dem Isolierstoffgehäuse (2) aufgelagert ist.

## Claims

1. Conductor connection terminal (1) having an insulating material housing (2), the insulating material housing (2) having a conductor insertion opening (3) for inserting an electrical conductor in a conductor insertion direction (L), having a busbar (4) and having a clamping spring (5), the clamping spring (5) having a clamping limb (5c) which forms a clamping point (6) for the electrical conductor with the busbar (4), and with an actuating element (7), wherein the actuating element (7) is displaceably mounted in the insulating material housing (2) and is designed to open and/or close the clamping point (6), wherein the actuating element (7) has an opening (8) for receiving a projection (9) of the insulating material housing (2), wherein an actuating section (7d) is arranged on the actuating element (7), which is arranged for manual actuation of the actuating element (7), **characterized in in that** the actuating section (7d) set up for manual actuation of the actuating element (7) is mounted displaceably on the outside of the insulating material housing (2) and can slide along this region of the insulating material housing (2) during a displacement movement.

2. Conductor connection terminal (1) according to claim 1, **characterized in that** the actuating element (7) has a pressure section (7b), wherein two opposite side elements (7c) spaced apart from one another and forming an intermediate space project from the pressure section (7b) and an actuating section (7a) for opening and/or closing the clamping point (6) is arranged at the ends of the side elements (7c) opposite the pressure section (7b), wherein the side elements (7c) form an opening (8) for receiving the projection (9) of the insulating material housing (2).

3. Conductor connection terminal (1) according to claim 2, **characterized in that** the actuating section (7d) projects from the pressure section (7b) in the conductor insertion direction (L).

4. Conductor connection terminal (1) according to claim 3, **characterized in that** an outer wall of the insulating material housing (2) is accommodated between the actuating section (7d) and the side elements (7c).

5. Conductor connection terminal (1) according to one of the preceding claims, **characterized in that** a pin (11) is arranged on the actuating element (7), the pin (11) being slidably accommodated in a recess (12) of the insulating material housing (2).

6. Conductor connection terminal (1) according to claim 5, **characterized in that** the pin (11) is arranged on the pressure section (7b) and the recess (12) is arranged on the projection (9) of the insulating material housing (2), the pin (11) projecting from the actuating element (7) in the conductor insertion direction (L).

7. Conductor connection terminal (1) according to one of claims 5 to 6, **characterized in that** a spring element is arranged in the region of the recess (12), a restoring force from the spring element acting on the actuating element (7) when the clamping point (6) is open.

8. Conductor connection terminal (1) according to one of the preceding claims, **characterized in that** the actuating element (7) extends essentially parallel to the conductor insertion direction (L).

9. Conductor connection terminal (1) according to one of the preceding claims, **characterized in that** the clamping spring (5) has an abutment leg (5a), a spring bow (5b) being arranged between the abutment leg (5a) and the clamping leg (5c)

10. Conductor connection terminal (1) according to one of the preceding claims, **characterized in that** the actuating element (7) is mounted in a support point (13) on the insulating material housing (2) in such a way that the actuating element (7) can be tilted about the support point (13) into a latching position or out of the latching position.

11. Conductor connection terminal (1) according to one of the preceding claims, **characterized in that** the actuating element (7) is designed as a sliding actuation, the sliding actuation having a sliding section (7e) which is supported at least in part with a bearing surface on the insulating material housing (2).

## Revendications

1. Borne de connexion de conducteur (1) comprenant un boîtier en matériau isolant (2), le boîtier en matériau isolant (2) ayant une ouverture d'insertion de conducteur (3) pour insérer un conducteur électrique dans une direction d'insertion de conducteur (L), comprenant une barre conductrice (4) et un ressort de serrage (5), le ressort de serrage (5) présentant une branche de serrage (5c) qui forme avec la barre conductrice (4) un point de serrage (6) pour le conducteur électrique, et comprenant un élément d'actionnement (7), l'élément d'actionnement (7) étant logé de manière mobile en translation dans le boîtier en matériau isolant (2) et étant conçu pour ouvrir et/ou fermer le point de serrage (6), l'élément d'actionnement (7) présentant une ouverture (8) pour recevoir une saillie (9) du boîtier en matériau isolant (2), une portion d'actionnement (7d) étant disposée sur l'élément d'actionnement (7), laquelle est conçue pour actionner manuellement l'élément d'actionnement (7),
**caractérisée en ce que**
la portion d'actionnement (7d) conçue pour actionner manuellement l'élément d'actionnement (7) est supportée de manière mobile en translation sur la face extérieure du boîtier en matériau isolant (2) et peut coulisser sur cette zone du boîtier en matériau isolant (2) lors d'un mouvement de translation.

2. Borne de connexion de conducteur (1) selon la revendication 1,
**caractérisée en ce que** l'élément d'actionnement (7) présente une portion de pression (7b), deux éléments latéraux (7c) opposés, espacés l'un de l'autre et formant un espace intermédiaire dépassent de la portion de pression (7b), et une portion d'actionnement (7a) pour ouvrir et/ou fermer le point de serrage (6) est disposée aux extrémités des éléments latéraux (7c) opposées à la portion de pression (7b), les éléments latéraux (7c) formant une ouverture (8) pour recevoir la saillie (9) du boîtier en matériau isolant (2).

3. Borne de connexion de conducteur (1) selon la revendication 2,
**caractérisée en ce que** la portion d'actionnement (7d) dépasse de la portion de pression (7b) dans la direction d'insertion de conducteur (L).

4. Borne de connexion de conducteur (1) selon la revendication 3,
**caractérisée en ce qu'**une paroi extérieure du boîtier en matériau isolant (2) est logée entre la portion d'actionnement (7d) et les éléments latéraux (7c).

5. Borne de connexion de conducteur (1) selon l'une des revendications précédentes,
**caractérisée en ce qu'**un tenon (11) est disposé sur l'élément d'actionnement (7), le tenon (11) étant logé de manière mobile en translation dans un évidement (12) du boîtier en matériau isolant (2).

6. Borne de connexion de conducteur (1) selon la revendication 5,
**caractérisée en ce que** le tenon (11) est disposé sur la portion de pression (7b) et l'évidement (12) est disposé sur la saillie (9) du boîtier en matériau isolant (2), le tenon (11) dépassant de l'élément d'actionnement (7) dans la direction d'insertion de conducteur (L).

7. Borne de connexion de conducteur (1) selon l'une des revendications 5 à 6,
**caractérisée en ce qu'**un élément élastique est disposé dans la zone de l'évidement (12), une force de rappel de l'élément élastique agissant sur l'élément d'actionnement (7) lorsque le point de serrage (6) est ouvert.

8. Borne de connexion de conducteur (1) selon l'une des revendications précédentes,
**caractérisée en ce que** l'élément d'actionnement (7) s'étend sensiblement parallèlement à la direction d'insertion de conducteur (L).

9. Borne de connexion de conducteur (1) selon l'une des revendications précédentes,
**caractérisée en ce que** le ressort de serrage (5) présente une branche d'appui (5a), un coude de ressort (5b) étant disposé entre la branche d'appui (5a) et la branche de serrage (5c).

10. Borne de connexion de conducteur (1) selon l'une des revendications précédentes,
**caractérisée en ce que** l'élément d'actionnement (7) est monté en un point d'appui (13) sur le boîtier en matériau isolant (2) de telle sorte que l'élément d'actionnement (7) peut être basculé autour du point d'appui (13) vers une position d'enclenchement ou hors de la position d'enclenchement.

11. Borne de connexion de conducteur (1) selon l'une des revendications précédentes,
**caractérisée en ce que** l'élément d'actionnement (7) est conçu comme un élément d'actionnement coulissant, l'élément d'actionnement coulissant présentant une portion coulissante (7e) qui est supportée au moins en partie par une surface d'appui sur le boîtier en matériau isolant (2).
